# EUROPÄISCHE PATENTANMELDUNG

(11) **EP 4 748 743 A1**
(43) Veröffentlichungstag der Anmeldung: **27.05.2026**
(21) Anmeldenummer: 25216553.5
(22) Anmeldetag: 18.11.2025
(51) Int. Cl.: B65D 75/00, B65D 75/58

(54) **GETRÄNKEBEHÄLTER MIT VERBESSERTER TRINKHALM-EINSTICHÖFFNUNG**

(30) Priorität: 21.11.2024 DE 102024003850
(71) Anmelder: riha WeserGold Getränke GmbH & Co. KG, 31737 Rinteln (DE)
(72) Erfinder: Müller, Michael, 31848 Bad Münder (DE)
(74) Vertreter: Uexküll & Stolberg

(57) **Zusammenfassung**

Die Erfindung betrifft Getränkebehälter (1), insbesondere Getränkebeutel, mit einer vorderen Behälterwand (1a), einer hinteren Behälterwand (1b) und einem Boden (8) aus einer ein- oder mehrschichtigen Verpackungsfolie (2), umfassend: eine schlitzförmige Einstanzung (3), die im oberen Bereich der vorderen Behälterwand (1a) vorgesehen ist, wobei die Verpackungsfolie durch die Einstanzung (3) ganz oder teilweise durchgestanzt ist, ohne dass Partikel der Verpackungsfolie (2) ausgestanzt werden, eine Verschlussfolie (12), die an der Innenseite der Verpackungsfolie (2) der vorderen Behälterwand (1a) durch Verkleben, Verschweißen bzw. Versiegeln befestigt ist, um die schlitzförmige Einstanzung (3) innenseitig zu überdecken, wobei durch das Verkleben, Verschweißen bzw. Versiegeln zwischen der Innenfläche der Verpackungsfolie und der Verschlussfolie ein versiegeltes Gebiet (4) gebildet ist, das die Einstanzung (3) in der Verpackungsfolie (2) innenseitig umschließt, wobei das versiegelte Gebiet (4) zwischen der Verschlussfolie (12) und der Verpackungsfolie (2) einen inneren Schweißrand (5) und einen äußeren Schweißrand (6) umfasst, wobei der innere Schweißrand (5) ein Bereich (7) umschließt, in dem die Verpackungsfolie (2) nicht mit der Verschlussfolie (12) verklebt, verschweißt bzw. versiegelt ist und in dem sich die schlitzförmige Einstanzung (3) befindet.

## Beschreibung

Die vorliegende Erfindung betrifft allgemein einen Getränkebehälter, und insbesondere einen Getränkebehälter (auch als Getränkestandbeutel oder Pouch-Packung bezeichnet), der für eine Füllmenge von etwa 100 ml bis etwa 500 ml (vorzugsweise etwa 200 ml bis etwa 300 ml) ausgestaltet ist. Ein solcher Getränkebehälter dient allgemein zur Verpackung von Getränken, vorzugsweise Säfte und Fruchtsaftgetränke. Üblicherweise besteht ein solcher Behälter aus einer vorzugsweise heißsiegelfähigen Kunststofffolie mit einer vorderen Behälterwand und einer hinteren Behälterwand, die an ihren Längskanten beispielsweise durch Siegelnähte verbunden sind, sowie mit einem nach innen gefalteten Behälterboden. Beispielsweise kann ein solcher Behälter aus einer langen Folienbahn hergestellt werden, die zunächst in Längsrichtung W-förmig (mit zwei langen äußeren Seiten und zwei kurzen inneren Seiten) gefaltet, danach mit in Querrichtung verlaufenden Siegelnähten versehen und schließlich entlang der Siegelnähte geschnitten wird. Die oben offenen Behälter werden dann abgefüllt und schließlich durch eine obere Siegelnaht verschlossen. Das obige Verfahren umfasst weitere Schritte zum Vorsehen von Merkmalen, die dem späteren Ausbilden einer Einstichöffnung dienen. Das Getränk in dem Getränkebehälter wird üblicherweise mit Hilfe eines Trinkhalms getrunken, der entweder separat mitgeliefert wird oder abnehmbar beispielsweise an der hinteren Wand des Getränkebehälters befestigt ist. Üblicherweise wird die Spitze dieses Trinkhalms durch eine an der vorderen Wand des Getränkebehälters vorgesehene Einstichstelle in den Getränkebehälter gestochen, und anschließend wird der Trinkhalm in den Behälter eingeführt, um das Getränk konsumieren zu können.

Aus der EP 0 600 502 A2 ist ein Getränkebehälter (Standbeutel) bekannt, bei dem in der vorderen Wand des Behälters ein vollständig durch die Verpackungsfolie gestanztes Einstichloch (Trinkhalmloch) ausgebildet ist, das zwecks Abdichtung durch eine an der Innenseite der Verpackungsfolie befestigte Verschlussfolie (z.B. ein Streifen aus Kunststofffolie, wie z.B. Polyethylen - PE) überdeckt ist. Dieses Einstichloch in der Verpackungsfolie des Getränkebehälters wird bereits vor dem Abfüllprozesses ausgestanzt. Danach wird die Verschlussfolie, ebenfalls vor dem Abfüllprozess, an der Innenseite der Verpackungsfolie befestigt, um das Einstichloch von innen zu verschließen. Anschließend wird der Behälter mit dem Getränk befüllt und abschließend verschlossen. Zum Konsumieren des Getränks wird ein mitgelieferter Trinkhalm in das ausgestanzte Einstichloch eingesetzt, und dann wird die unter dem Einstichloch vorhandene Verschlussfolie mit der Spitze des Trinkhalms (unter Aufbringung einer erforderlichen Kraft auf den Trinkhalm) durchstochen. Diese Lösung hat jedoch den wesentlichen Nachteil, dass beim Ausstanzen der (vorzugsweise runden) Einstichlöcher aus der Verpackungsfolie kleine runde Partikel aus Kunststofffolie abfallen, die sich im laufenden Produktionsprozess kaum vollständig entfernen lassen. Daher kann es vorkommen, dass einzelne dieser kleinen runden Partikel an der Innenseite der Verpackungsfolie anhaften und somit in das anschließend eingefüllte Getränk gelangen können, wodurch eine gesamte Charge befüllter Getränkebehälter unbrauchbar werden kann. Teure Rückrufaktionen wären die Folge.

Seit Juli 2021 ist der Verkauf von Trinkhalmen aus Plastik in der gesamten EU verboten. Daher müssen Trinkhalme aus Glas, Edelstahl, Papier oder nachwachsenden Rohstoffen bestehen, wie zum Beispiel Schilf. Als Einweg-Trinkhalme, die für die oben beschriebenen Getränkebehälter verwendet werden, kommen allerdings nur Trinkhalme aus Papier oder aus einem anderen natürlichen Polymer in Frage. Diese Trinkhalme sind jedoch deutlich weicher, mit der Folge, dass sich die zum Durchstechen der Verschlussfolie erforderliche Trinkhalmspitze leicht verformt und "stumpf" wird oder dass der Trinkhalm sogar einknickt, so dass ein Durchstechen der Verschlussfolie unmöglich oder zumindest stark erschwert wird.

Aus der EP 2 882 663 B1 und der EP 3 048 063 B1 sind Getränkebehälter mit einer Einstichöffnung bekannt, bei denen in der vorderen Wand des Getränkebehälters ein vollständig durch die Verpackungsfolie gestanztes Einstichloch (Trinkhalmloch) ausgebildet ist, und bei denen ebenfalls eine Verschlussfolie verwendet wird, die an der Innenseite der Verpackungsfolie mit Hilfe einer Schweißung befestigt ist, um das ausgestanzte Einstichloch innenseitig zu verschließen. Diese Schweißung hat einen inneren Schweißrand und einem äußeren Schweißrand, wobei zwischen dem inneren Schweißrand und der Unterkante des Einstichlochs eine Tasche ausgebildet sein, in der das Material des Getränkebehälters und die Verschlussfolie nicht miteinander verbunden sind. Durch diese Tasche soll das Einführen des Trinkhalms in das Einstichloch und das Durchstechen der Verschlussfolie erleichtert werden. Allerdings haben auch diese Lösungen den Nachteil, dass beim Ausstanzen des Einstichlochs kleine Partikel aus Kunststofffolie entstehen, die in das abgefüllte Getränk gelangen können. Ein weiterer Nachteil besteht darin, dass sich in der von außen frei zugänglichen Tasche zwischen der Verpackungsfolie und der Verschlussfolie Ablagerungen ansammeln können, wie zum Beispiel Flüssigkeiten, Schmutz, etc., die als Nährboden für Bakterien, schädliche Mikroorganismen oder sonstige Krankheitserreger dienen können, die beim Durchstechen der Verschlussfolie mittels des Trinkhalms in das Getränk gelangen und dieses verderben können.

Die US 5,873,656 A betrifft ebenfalls einen Getränkebehälter, wobei in der Verpackungsfolie an der vorderen Wand des Behälters ein kreisförmiges Einstichloch ausgestanzt und an der Innenseite dieser Verpackungsfolie mittels einer Klebeschicht eine Membranfolie befestigt ist, um das ausgestanzte Einstichloch zu verschließen. Die Klebeschicht hat eine äußere kreisförmige Begrenzung und eine innere sternförmige Begrenzung, die größer bemessen ist als das kreisförmige Einstichloch, so dass zwischen der Verpackungsfolie und der Membranfolie (um das Einstichloch herum) eine etwa ringförmige und nach außen sternförmige Tasche ausgebildet ist. Auch die US 2006/056744 A1 bezieht sich auf einen Getränkebehälter, bei dem in der Verpackungsfolie der vorderen Behälterwand ein kreisförmiges Einstichloch ausgestanzt ist. Ferner ist eine Siegelfolie an der Innenseite der Verpackungsfolie befestigt, die ebenfalls kreisförmig ist und das Einstichloch verschließt. Die Befestigung erfolgt mit Hilfe einer Versiegelung, die zwischen der Innenfläche der Verpackungsfolie und der Siegelfolie vorgesehen ist und die einen äußeren kreisförmigen Schweißrand und einen inneren segmentierten Schweißrand hat. Zwischen dem inneren und dem äußeren Schweißrand gibt es einen äußeren versiegelten Bereich, der die Form eines durchgehenden Rings hat, einen inneren ringförmigen Bereich, der versiegelte und nicht-versiegelte Segmente beinhaltet, und einen innersten kreisförmigen Bereich, der mit dem ausgestanzten Einstichloch zusammenfällt, so dass durch die nicht-versiegelten Segmente des inneren ringförmigen Bereichs zwischen der Verpackungsfolie und der Siegelfolie eine Tasche gebildet wird, die sich im Wesentlichen unterhalb des Einstichlochs befindet und in verschiedenen Ausführungsformen die Form eines halben Rings, eines 3/4-Rings bzw. eines 1/6-Rings haben kann. Auch diese Dokumente haben den Nachteil, dass beim Ausstanzen der Einstichlöcher kleine Kunststofffolien-Partikel erzeugt werden, die in das Getränk gelangen können. Ferner können sich in der von außen frei zugänglichen Tasche zwischen der Verpackungsfolie und der Siegelfolie Ablagerungen ansammeln können, die einen Nährboden für Bakterien, schädliche Mikroorganismen und sonstige Krankheitserreger bilden können, die beim Durchstechen der Siegelfolie mittels des Trinkhalms in das Getränk gelangen können.

Der vorliegenden Erfindung liegt daher allgemein die Aufgabe zugrunde, die vorstehend erläuterten Nachteile des Standes der Technik zu überwinden. Insbesondere soll durch die vorliegende Erfindung ein Getränkebehälter und vorzugsweise eine Getränkestandbeutel zur Verfügung gestellt werden, der ausgestaltet ist, um mit Hilfe eines Trinkhalms an einer vorbestimmten Stelle, vorzugsweise an der vorderen Wand des Behälters, eine Einstichöffnung ausbilden zu können. Ferner soll das Problem gelöst werden, dass irgendwelche Fremdstoffe entweder beim Abfüllprozess oder beim Ausbilden der Einstichöffnung (d.h. beim Einstechen der Trinkhalmspitze und Einführen des Trinkhalms in den Behälter) in das Getränk gelangen können. Außerdem soll mit Hilfe der vorliegenden Erfindung die Verwendung von Trinkhalmen aus einem relativ weichen Material ermöglicht werden, wie zum Beispiel Papier, ein nachwachsender Rohstoff oder ein ähnliches Material. Schließlich soll vorzugsweise eine Möglichkeit geschaffen werden, um die Unversehrtheit der Einstichöffnung überprüfen bzw. gewährleisten zu können.

Zur Lösung dieser und weiterer Aufgaben dient ein Getränkebehälter mit den Merkmalen von Patentanspruch 1. In den abhängigen Patentansprüchen sind vorteilhafte und bevorzugte Weiterbildungen des erfindungsgemäßen Getränkebehälters angegeben.

Der Grundgedanke der vorliegenden Erfindung basiert im Wesentlich darauf, dass aus dem Behältermaterial bzw. aus der Verpackungsfolie des erfindungsgemäßen Getränkebehälters kein Einstichloch ausgestanzt wird, so dass keine ausgestanzten Partikel aus Verpackungsfolie entstehen, die zum Beispiel beim Abfüll-Prozess in das Getränk gelangen können. Stattdessen wird in der Verpackungsfolie des Behälters lediglich eine schlitzförmige Einstanzung ausgebildet, wobei kein Verpackungsmaterial ausgestanzt wird, so dass keinerlei Folienpartikel entstehen können, wie dies beim Ausstanzen des Einstichlochs der Fall ist. Hierdurch wird erreicht, dass keine zeit- und kostenintensiven Maßnahmen erforderlich sind, um ausgestanzte Folienpartikel zu entfernen, wie dies bei den Lösungen gemäß Stand der Technik der Fall ist. Außerdem wird durch die erfindungsgemäße Einstanzung (im Gegensatz zur bekannten Ausstanzung) erreicht, dass sich an der beabsichtigten Einstichöffnung im Wesentlichen keine Ablagerungen ansammeln können, die - wie vorstehend beschrieben - als Nährboden für beispielsweise Bakterien, schädliche Mikroorganismen oder sonstige Krankheitserreger dienen können. Die Einstanzung, mit Hilfe derer vor dem Konsum des sich in dem Getränkebehälter befindlichen Getränks ein Einstichloch gebildet werden kann, und zwar unter Verwendung eines Trinkhalms (wie nachfolgend erläutert wird), ist vorzugsweise an der vorderen Wand des Behälters vorgesehen, vorzugsweise im oberen Drittel oder oberen Viertel des Behälters.

An der Innenseite der Verpackungsfolie ist eine Verschlussfolie aufgeklebt, aufgeschweißt bzw. gesiegelt. Diese Verschlussfolie ist an einer Position vorgesehen, die geeignet ist, um die Einstanzung in der Verpackungsfolie innenseitig zu überdecken, d.h. im Wesentlichen in Höhe der Einstanzung. Auf diese Weise wird ein dichter innenseitiger Verschluss der Einstanzung erreicht. Die Verklebung, Verschweißung bzw. Versiegelung zwischen der Innenfläche der Verpackungsfolie und der Verschlussfolie ist so ausgebildet, dass zwischen der Verpackungsfolie und der Verschlussfolie ein versiegeltes Gebiet gebildet ist, das die Einstanzung in der Verpackungsfolie innenseitig umschließt. Vorzugsweise ist dieses versiegelte Gebiet im Wesentlichen etwa ringförmig, wobei sich im Inneren dieses geschlossenen Rings ein Bereich befindet, in dem sich die Einstanzung befindet und in dem die Verpackungsfolie nicht mit der Verschlussfolie verschweißt bzw. versiegelt ist. Es sei hierzu angemerkt, dass die eigentliche Form der Verschlussfolie nicht relevant ist. Wie nachfolgend noch detaillierter erläutert wird, hat das versiegelte Gebiet zwischen der Verschlussfolie und der Verpackungsfolie einen inneren Schweißrand und einen äußeren Schweißrand, wobei der äußere Schweißrand im Wesentlich die Form eines Kreises hat und der innere Schweißrand im Wesentlichen die Form eines auf einer Spitze stehenden Dreiecks hat, wobei dieses Dreieck vorzugsweise abgerundete Ecken hat. Der äußere Schweißrand kann aber auch im Wesentlichen die Form eines auf einer Spitze stehenden Dreiecks haben, wobei auch dieses Dreieck vorzugsweise abgerundete Ecken hat. Die beiden Dreiecke des inneren Schweißrandes und des äußeren Schweißrandes können im Wesentlichen konzentrisch angeordnet sein, so dass das versiegelte Gebiet im Wesentlichen die Form eines Dreiecks hat, dessen Kanten im Wesentlichen eine gleiche Breite haben. Allerdings kann der äußere Schweißrand auch die Form eines Rechtecks oder eines Quadrats mit vorzugsweise abgerundeten Ecken haben. Die Verschlussfolie kann sich über den äußeren Schweißrand hinaus erstrecken.

Die spätere Einstichöffnung wird gebildet, indem (vor dem Aufschweißen, Aufkleben oder Versiegeln der Verschlussfolie an der Innenseite der Verpackungsfolie) durch die Verpackungsfolie eine Einstanzung ausgebildet wird. Dieser Vorgang erfolgt vorzugsweise unter Verwendung eines geeigneten Stanzwerkzeugs, wie es in der Technik allgemein bekannt ist.

Diese Einstanzung hat beispielsweise die Form einer im Wesentlichem horizontalen Geraden, wobei die Einstanzung aber auch eine leichte Bogenform haben kann - entweder leicht nach oben oder leicht nach unten gekrümmt. In einer bevorzugten Ausführungsform kann an jedem der beiden äußeren Enden dieser eingestanzten (im Wesentlichen horizontalen) Linie jeweils ein kurzer, sich nach unten erstreckender Schenkel vorgesehen sein, der ebenfalls eingestanzt ist. In einer bevorzugten Ausführungsform erstrecken sich die beiden eingestanzten Schenkel bezüglich der eingestanzten (im Wesentlichen horizontalen) Linie leicht nach innen, so dass sich die bezüglich der Form der Einstanzung die Gestalt eine fast geschlossene "Heftklammer" ergibt. Alternativ können sich die beiden Schenkel aber auch leicht nach außen oder senkrecht nach unten erstrecken. Alternativ können sich die beiden Schenkel aber auch nach oben erstrecken; entweder senkrecht, leicht nach außen oder leicht nach innen. Die Einstanzung der (im Wesentlichen horizontalen) Linie und die Einstanzungen der beiden Schenkel können durchgehend sein, also ohne Unterbrechung, können aber auch an ihren verbindenden Ecken durch Verbindungsstege unterbrochen sein. Es ist ferner möglich, dass solche Verbindungsstege nicht nur an den Ecken, sondern auch entlang der im Wesentlichen horizontalen eingestanzten Linie vorgesehen sind, so dass sich eine Art Perforation ergibt.

Die Einstanzung (bzw. die Einstanzungen) befindet sich vorzugsweise im oberen Teil des nicht versiegelten Bereichs zwischen der Verpackungsfolie und der Verschlussfolie, der, wie vorstehend erläutert, vorzugsweise die Form eines auf der Spitze stehenden Dreiecks hat. Diese Einstanzung kann, unabhängig davon, ob sie die Form einer geraden oder gebogenen (im Wesentlichen horizontalen) Linie oder die Gestalt einer "Heftklammer" hat, durchgehend oder unterbrochen sein. Wenn eine perforierte (bzw. eine mit Verbindungsstegen versehene) Einstanzung zum Einsatz kommt, wird im Wesentlichen vermieden, dass Flüssigkeiten oder sonstige unerwünschte Stoffe von außen durch die perforierte Einstanzung in den nicht versiegelten Bereich zwischen Verpackungsfolie und Verschlussfolie gelangen können. Hierdurch wird vermieden, dass sich in dem nicht versiegelten Bereich zwischen Verpackungsfolie und Verschlussfolie ein Nährboden für Bakterien, schädliche Mikroorganismen oder sonstige Krankheitserreger bilden kann. Ferner kann bei einer perforierten Einstanzung im Wesentlichen festgestellt werden, ob der Getränkebehälter unversehrt ist, d.h., ob das Einstichloch nicht bereits zuvor geöffnet worden ist. In diesem Fall wäre nämlich die defekte (d.h. aufgerissene) Perforation bzw. die aufgerissenen Verbindungsstege der Einstanzung in der Verpackungsfolie gut sichtbar. Dies ist beispielsweise bei den Lösungen der EP 2 882 663 B1 und der EP 3 048 063 B1 nur schwer möglich, da nämlich das Einstichloch in der Verschlussfolie bei einigen Ausgestaltungen von der darüberliegenden Verpackungsfolie überdeckt sein kann, wenn beispielsweise das Einstichloch in der Verschlussfolie gegenüber der Ausstanzung in der Verpackungsfolie versetzt ist. Außerdem ist die Ausstanzung in der Verpackungsfolie dieser beiden Schriften mit keinerlei Maßnahmen (z.B. Perforation) versehen, die als Indiz für eine Unversehrtheit des Getränkebehälters dienen könnten. Allerdings sei darauf hingewiesen, dass die perforierte Einstanzung bei dem erfindungsgemäßen Getränkebehälter lediglich ein optionales Merkmal ist.

Bei einer beispielhaften Ausgestaltung des erfindungsgemäßen Getränkebehälters ist die Einstanzung nicht durchgehend, d.h., mit Verbindungsstegen bzw. einer Perforation versehen. Wie bereits erläutert, kann die Einstanzung die Form einer geraden (im Wesentlichen horizontalen) Linie, einer leicht gebogenen Linie oder die Gestalt einer fast geschlossenen Heftklammer haben. Im letzteren Fall wird durch die Einstanzung eine Lasche gebildet, die nach außen herunterklappt, wenn die Spitze eines Trinkhalms von oben in die Einstanzung eingeführt wird. Anschließend wird der Trinkhalm weiter in den nicht versiegelten Bereich zwischen Verpackungsfolie und Verschlussfolie eingeführt, bis die Spitze das untere Ende der (dreieckigen) Tasche erreicht. In dieser Position kann, wenn der Trinkhalm weiter in die Tasche eingeführt wird, durch die Spitze des Trinkhalms ein Einstichloch in die Verschlussfolie gestochen werden, so dass der Trinkhalm durch das Einstichloch weiter in das Innere des Getränkebehälters eingeführt werden kann, um das Getränk im Inneren des Behälters konsumieren zu können. Auch bei dieser Ausgestaltung, d.h. wenn keine Perforation (d.h. keine Verbindungsstege) in der Einstanzung vorhanden sind, kann erkannt werden, ob der Getränkebehälter unversehrt ist, denn auch hier wird beim Einstecken eines Trinkhalms die Einstanzung zumeist ausgebeult und an den Enden eingerissen.

Außerdem kann an der Einstanzung oder um die Einstanzung herum eine Markierung vorgesehen sein, um es dem Konsumenten zu erleichtern, die Spitze des Trinkhalms an der richtigen Stelle in die Verpackungsfolie einstechen zu können, nämlich genau an der Stelle der Einstanzung. Diese Markierung kann beispielsweise eine farbige Markierung sein.

Wie vorstehend erwähnt, kann die Einstanzung in der Verpackungsfolie des Getränkebehälters mit Hilfe eines herkömmlichen Stanzwerkzeugs vorgenommen werden. Allerdings ist es ebenfalls möglich, die Verpackungsfolie im Bereich der Einstichstelle mit Hilfe eines Lasers bzw. Laserstrahls ganz oder teilweise zu entfernen, so dass eine Nut (Furche) oder ein ganz oder teilweise durchbrochener Schlitz entsteht, der der vorstehend erläuterten Einstanzung (mit oder ohne Perforation bzw. mit oder ohne Verbindungsstege) entspricht. Hierbei ist die Intensität des Laserstrahls bzw. Laserlichts, die Größe des gewählten Brennpunkts und/oder die Zeitdauer der Bearbeitung entscheidend für das Ausmaß der Ausbildung der Nut bzw. des Schlitzes in der Verpackungsfolie.

Häufig besteht die Verpackungsfolie aus mehreren Schichten, z.B. zwei oder mehr Schichten), wobei mit Hilfe eines Laserstrahls beispielsweise die äußere Schicht (und optional die mittlere Schicht(en)) der Verpackungsfolie so entfernt wird, dass dabei die darunter liegende Schicht bzw. Schichten nicht beschädigt werden, um die Originalität der Verpackung und damit den Schutz des Getränks zu gewährleisten. Die äußere Schicht des Verpackungsmaterials kann beispielsweise aus Polyethylenterephthalat (PET) bestehen. Gängig sind derzeit (von außen nach innen) PET-Alu-PE (Polyethylen). In letzter Zeit kommen allerdings vermehrt Monofolien zum Einsatz, die zum Beispiel aus 3 Schichten von PP (Polypropylen) unterschiedlichen Typs bestehen können. Theoretisch können aber auch andere Kunststoffe für die verschiedenen Schichten verwendet werden.

Der Laser schneidet diese äußere Schicht der Verpackungsfolie vollständig oder intermittierend (d.h. mindestens bis zur darunter liegenden mittleren bzw. inneren Schicht) ein, um einen Schlitz zu bilden, der der vorstehend beschriebenen Einstanzung entspricht. PP oder PET ist als Material für die äußere Schicht sehr gut geeignet, da es durch den Laserstrahl gut verbrannt wird. Es können aber auch andere geeignete Materialien (z.B. PE) verwendet werden, die sich für eine Bearbeitung durch einen Laser eignen.

Die durch den Stanzvorgang bzw. Laserbearbeitung erzeugte und im Wesentlichen horizontal verlaufende Einstichlinie hat eine Länge von etwa 10 mm, vorzugsweise etwa 7-15 mm, kann aber auch eine größere oder kleiner Länge haben. Wenn die Einstanzung die Gestalt einer fast geschlossenen Heftklammer hat, dann hat der horizontale Abschnitt eine Länge von etwa 7 mm bis etwa 15 mm, vorzugsweise 10-12 mm, wobei die beiden sich anschließenden Schenkel eine Länge von etwa 2 mm bis etwa 5 mm haben können. Der Winkel zwischen dem geradlinigen horizontalen Abschnitt und den jeweiligen Schenkeln beträgt etwa 45° +/- etwa 10°.

Als Material für die Verpackungsfolie sind Polyethylenterephthalat, Polypropylen und verschiedene Polymere geeignet. Diese Folie kann eine Dicke zwischen etwa 50 und 150 µm haben. Als Verpackungsfolie kann aber auch eine mehrschichtige Verbundfolie aus zwei oder drei Schichten verwendet werden. Denkbar ist beispielsweise eine Verbundfolie aus drei Schichten, die eine äußere Schicht aus PET, eine mittlere Schicht aus Aluminium und eine innere Schicht aus PE umfasst. Möglich sind beispielsweise auch 3 Schichten aus PP unterschiedlichen Typs. Bevorzugt ist allerdings eine Verpackungsfolie, die nur eine Schicht aufweist. Als Material für die Verschlussfolie sind Polyethylen, Polyethylenterephthalat, Polypropylen und verschiedene Polymere geeignet.

Die vorliegende Erfindung wird nun anhand einiger Ausführungsbeispiele unter Bezugnahme auf die Figuren beschrieben, die eine Ausgestaltung des erfindungsgemäßen Getränkebehälters zeigen. Obwohl sich die folgende Beschreibung allgemein auf einen Getränkebehälter bezieht, kann das Konzept der Erfindung auch bei anderen Verpackungen Anwendung finden, bei denen ein Trinkhalm oder ein ähnlicher Gegenstand verwendet wird, um die Verpackung zu durchstechen.
Figur 1 zeigt eine schematische perspektivische Darstellung des erfindungsgemäßen Getränkebehälters gemäß einer beispielhaften Ausführungsform mit einer Einstichstelle im oberen Bereich der vorderen Behälterwand, die durch eine Einstanzung in der Form einer "Heftklammer" gebildet ist.
Figur 2 zeigt eine Vorderansicht auf den Getränkebehälter aus Figur 1, wobei der Bereich der Einstichöffnung schematisch hervorgehoben ist.
Figur 3 zeigt eine Draufsicht auf den Bereich der Einstichöffnung aus Figur 2.
Figur 4 zeigt eine vergrößerte Draufsicht auf den Bereich der Einstichöffnung aus Figur 3.
Figur 5 zeigt eine Draufsicht auf den Bereich der Einstichöffnung aus Figur 4 mit einem abgewandelten versiegelten Gebiet.
Figur 6 zeigt eine Draufsicht auf den Bereich der Einstichöffnung aus Figur 5 mit einer abgewandelten Einstanzung.

Unter Bezugnahme auf Figur 1 wird nachfolgend ein Ausführungsbeispiel des erfindungsgemäßen Getränkebehälters beschrieben.

Der Getränkebehälter 1 ist auf bekannte Weise aus einer ein- oder mehrschichtigen Verpackungsfolie 2 hergestellt. Im unteren Bereich des Behälters 1 ist die Folie zweifach gefaltet, um auf ebenfalls bekannte Weise den Bodenbereich des Behälters auszubilden. Wie eingangs erläutert, kann der Getränkebehälter aus einer W-förmig gefalteten Verpackungsfolie hergestellt werden. An der linken, rechten und oberen Kante sind die beiden Lagen der Verpackungsfolie miteinander verschweißt, verklebt, versiegelt oder auf andere Weise miteinander verbunden. Folglich hat der Behälter eine vordere Behälterwand 1a, eine hintere Behälterwand 1b und einen Boden 8. Die Behälter 1 kann eine Höhe h von zwischen etwa 120 mm und 160 mm sowie eine Breite b von zwischen etwa 80 mm und 120 mm haben. Vorzugsweise beträgt die Höhe h etwa 140 mm und die Breite b etwa 100 mm. Höhe und Breite hängen jedoch von der gewünschten Füllmenge ab und können entsprechend variieren. So kann der Behälter 1 auch eine Höhe von mehr als 160 mm und eine Breite von mehr als 120 mm haben.

Wie gezeigt, befindet sich auf der Vorderseite des Behälters 1 (d.h. an der vorderen Behälterwand) im oberen Bereich davon (etwa 20 mm) unter der oberen Kante des Behälters eine durch die Verpackungsfolie gebildete Einstanzung 3, die, wie vorstehend beschrieben, mit Hilfe eines Stanzwerkzeugs oder eines Laserstrahls hergestellt ist. Diese Einstanzung kann, wie gezeigt, die Form einer fast geschlossenen "Heftklammer" haben. In der gezeigten Ausführungsform dieser "Heftklammer" ist an jedem der beiden äußeren Enden der eingestanzten horizontalen geraden Stanzlinie jeweils ein kurzer, sich nach unten erstreckender Schenkel vorgesehen. In einer bevorzugten Ausführungsform erstrecken sich die beiden Schenkel bezüglich der geraden Stanzlinie nach innen, so dass sich die bezüglich der Form der Einstanzung die Gestalt eben eine fast geschlossene "Heftklammer" ergibt. Die Einstanzung kann aber auch die Form einer im Wesentlichem horizontalen geraden Linie haben, wobei die Einstanzung aber auch eine leichte Bogenform haben kann - entweder leicht nach oben oder leicht nach unten gekrümmt.

Figur 2 zeigt eine Vorderansicht des Getränkebehälters 1, wobei im oberen Bereich der Vorderseite (d.h. in der Verpackungsfolie 2 der vorderen Behälterwand) die Heftklammer-förmige Einstanzung 3 vorgesehen ist. In dieser Ausgestaltung ist die Einstanzung 3 nicht durchgehend eingestanzt; stattdessen sind zwischen der horizontalen geraden Linie und den sich anschließenden Schenkeln Verbindungsstege vorgesehen. Es können auch mehrere Verbindungsstege vorgesehen sein, so dass sich insgesamt eine Art Perforation ergibt. Um die Einstanzung 3 innenseitig zu verschließen, ist an der Innenseite der Verpackungsfolie 2 der vorderen Behälterwand des Behälters 1 eine Verschlussfolie 12 befestigt. Die Befestigung zwischen der Innenseite der Verpackungsfolie 2 und der Verschlussfolie erfolgt durch Verkleben, Verschweißen oder Versiegeln, wobei ein verklebtes, verschweißtes oder versiegelte Gebiet 4, das von einem inneren Schweißrand 5 und einem äußeren Schweißrand 6 begrenzt ist. Der äußere Schweißrand 6 hat vorzugsweise etwa die Form eines Kreises, wobei dieser Kreis im oberen Drittel einen Radius hat, der größer ist als der Radius in den unteren zwei Dritteln, so dass die Krümmung im oberen Drittel geringer ist als die Krümmung in den unteren zwei Dritteln. Der äußere Schweißrand 6 kann aber auch die Gestalt eines auf der Spitze stehenden Dreiecks mit vorzugsweise abgerundeten Ecken haben (siehe Figuren 5 und 6). Allerdings kann der äußere Schweißrand auch die Form eines Rechtecks oder eines Quadrats mit vorzugsweise abgerundeten Ecken haben. Der innere Schweißrand 5 hat im Wesentlichen die Gestalt eines auf der Spitze stehenden Dreiecks, wobei die Ecken dieses Dreiecks vorzugsweise abgerundet sind. Im Inneren dieses Dreiecks (das durch den inneren Schweißrand 5 gebildet ist) befindet sich folglich ein nicht-versiegelter Bereich 7, durch den eine im Wesentlichen dreieckige Tasche gebildet wird. Wie deutlich gezeigt, befindet sich die Einstanzung 3 im oberen Bereich, vorzugsweise im oberen Drittel und noch bevorzugter im oberen Viertel, dieses dreieckigen Bereichs 7. Der obere Bereich des äußeren Schweißrandes 6 hat von der oberen Kante des Behälters 1 einen Abstand von etwa 10 mm bis etwa 25 mm, vorzugsweise etwa 15 mm, die obere Kante des inneren Schweißrandes 5 hat einen Abstand vom oberen Bereich des äußeren Schweißrandes 6 von etwa 3-10 mm, vorzugsweise etwa 5 mm, und die vertikale Höhe der nicht-versiegelten Tasche 7 beträgt etwa 10-20 mm, vorzugsweise etwa 10 mm, und der Durchmesser in vertikaler Höhe des versiegelten Gebiets 4 beträgt etwa 15-25 mm, vorzugsweise etwa 20 mm.

Figur 3 zeigt eine Draufsicht auf den Bereich der Einstanzung aus Figur 2. Wie bereits beschrieben, hat die Einstanzung 3 im Wesentlichen die Form einer Heftklammer mit einem horizontalen, im wesentlichen geradlinigen Abschnitt 13 und zwei äußeren Schenkeln 9, die sich von den Enden des Abschnitts 13 nach unten erstrecken und beide nach innen geneigt sind. Die Enden des horizontalen Abschnitts 13 und die beiden Schenkel 9 können durch jeweilige Verbindungsstege 10 (siehe Figur 4) verbunden sein; alternativ können der horizontale Abschnitt 13 und die beiden Schenkel 9 ohne solche Stege gemeinsam ausgebildet sein, so dass eine durchgehende Einstanzung vorhanden ist.

Figur 4 zeigt eine vergrößerte Draufsicht auf den Bereich der Einstanzung aus Figur 3. In dieser Figur ist schematisch das Einstichloch 11 dargestellt, das mit Hilfe der Spitze des Trinkhalms in der Verschlussfolie 12 ausgebildet wird. Wie vorstehend beschrieben, müssen die Schenkel 9 nicht unbedingt vorhanden sein. Allgemein reicht es völlig aus, wenn nur der horizontale Abschnitt 13 vorgesehen ist, wobei dieser Abschnitt durchgehend oder mit einer Perforation (d.h. ein oder mehrere Verbindungsstege) ausgebildet sein kann. Vorzugsweise ist die Verschlussfolie 12 dünner und/oder weicher als die Verpackungsfolie, so dass die Verschlussfolie mit Hilfe der Spitze des Trinkhalms leicht durchstochen werden kann, wie durch das Einstichloch 11 dargestellt. Die Richtung der Kraft, die vom Konsumenten auf den Trinkhalm ausgeübt wird, wird durch die Form der dreieckigen Tasche 7 zum unteren Ende des Dreiecks gelenkt, so dass ein sicheres Durchstechen der Verschlussfolie gewährleistet wird.

Wie vorstehend erläutert wird, hat der innere Schweißrand 5 im Wesentlichen die Gestalt eines auf einer Spitze stehenden Dreiecks mit vorzugsweise abgerundeten Ecken. In einer beispielhaften Ausgestaltung kann auch der äußere Schweißrand 6 im Wesentlichen die Gestalt eines auf einer Spitze stehenden Dreiecks mit vorzugsweise abgerundeten Ecken haben, wie in Figuren 5 und 6 dargestellt ist. Die beiden Dreiecke des inneren Schweißrandes 5 und des äußeren Schweißrandes 6 können im Wesentlichen konzentrisch angeordnet sein, so dass das versiegelte Gebiet 4 im Wesentlichen die Form eines Dreiecks hat, dessen Kanten im Wesentlichen eine gleiche Breite haben. Wie in Figur 5 gezeigt, besteht die Einstanzung 3 aus einem im Wesentlichen horizontalen Abschnitt 13 und zwei Schenkeln 9, die sich von den Enden des Abschnitts 13 nach unten/innen erstrecken, wobei zwischen dem horizontalen Abschnitt 13 und den Schenkeln 9 jeweils ein Verbindungssteg 10 vorgesehen ist, der aber auch weggelassen werden kann. In der in Figur 6 gezeigten Ausgestaltung besteht die Einstanzung 3 lediglich aus dem im Wesentlichen horizontalen Abschnitt 13, d.h., die beiden Schenkel 9 sind weggelassen.

Bei Verwendung des erfindungsgemäßen Getränkebehälters wird ein Trinkhalm von außen mit seiner Spitze durch die Einstanzung 3 in die Tasche 7 eingeführt. Hierbei werden die Verbindungsstege (sofern vorhanden) aufgebrochen, und die Einstanzung 3 wird ausgebeult. Wenn der Trinkhalm weiter in die Tasche 7 eingeführt wird, stößt die Spitze des Trinkhalms gegen das untere Ende der dreieckigen Tasche 7. Hierbei wird - beim weiteren Einschieben des Trinkhalms - durch das Ende des Trinkhalms die Verschlussfolie 12 durchstochen, wodurch das Einstichloch 11 entsteht, und der Trinkhalm kann in das Innere des Getränkebehälters bis zum Boden 8 des Behälters eingeführt werden. Anschließend kann das Getränk konsumiert werden.

## Patentansprüche

1. Getränkebehälter (1), insbesondere Getränkebeutel, mit einer vorderen Behälterwand (1a), einer hinteren Behälterwand (1b) und einem Boden (8) aus einer ein- oder mehrschichtigen Verpackungsfolie (2), umfassend:
eine schlitzförmige Einstanzung (3), die im oberen Bereich der vorderen Behälterwand (1a) vorgesehen ist, wobei die Verpackungsfolie durch die Einstanzung (3) ganz oder teilweise durchgestanzt ist, ohne dass Partikel der Verpackungsfolie (2) ausgestanzt werden,
eine Verschlussfolie (12), die an der Innenseite der Verpackungsfolie (2) der vorderen Behälterwand (1a) durch Verkleben, Verschweißen bzw. Versiegeln befestigt ist, um die schlitzförmige Einstanzung (3) innenseitig zu überdecken,
wobei durch das Verkleben, Verschweißen bzw. Versiegeln zwischen der Innenfläche der Verpackungsfolie (2) und der Verschlussfolie (12) ein versiegeltes Gebiet (4) gebildet ist, das die Einstanzung (3) in der Verpackungsfolie (2) innenseitig umschließt,
wobei das versiegelte Gebiet (4) zwischen der Verschlussfolie (12) und der Verpackungsfolie (2) einen inneren Schweißrand (5) und einen äußeren Schweißrand (6) umfasst,
wobei der innere Schweißrand (5) ein Bereich (7) umschließt, in dem die Verpackungsfolie (2) nicht mit der Verschlussfolie (12) verklebt, verschweißt bzw. versiegelt ist und in dem sich die schlitzförmige Einstanzung (3) befindet.

2. Getränkebehälter (1) nach Anspruch 1, wobei der innere Schweißrand (5) im Wesentlichen die Form eines auf einer Spitze stehenden Dreiecks hat, wobei dieses Dreieck vorzugsweise abgerundete Ecken hat.

3. Getränkebehälter (1) nach einem der vorhergehenden Ansprüche, wobei der äußere Schweißrand (6) im Wesentlichen die Form eines Kreises hat oder im Wesentlichen die Form eines auf einer Spitze stehenden Dreiecks mit vorzugsweise abgerundeten Ecken hat oder die Form eines Rechtecks oder Quadrats mit vorzugsweise abgerundeten Ecken hat.

4. Getränkebehälter (1) nach einem der vorhergehenden Ansprüche, wobei der innere Schweißrand (5) und der äußere Schweißrand (6) im Wesentlichen konzentrisch angeordnet sind.

5. Getränkebehälter (1) nach einem der vorhergehenden Ansprüche, wobei sich Verschlussfolie (2) über den äußeren Schweißrand (6) hinaus erstreckt.

6. Getränkebehälter (1) nach einem der vorhergehenden Ansprüche, wobei die Einstanzung (3) die Form einer im Wesentlichem horizontalen Linie (13) hat, wobei diese Line geradlinig ist oder eine leichte Bogenform hat.

7. Getränkebehälter (1) nach einem der vorhergehenden Ansprüche, wobei die Einstanzung (3) die Form einer im Wesentlichen geraden Linie (13) hat, wobei an jedem der beiden äußeren Enden dieser Linie jeweils ein kurzer, sich nach unten erstreckender eingestanzter Schenkel (9) vorgesehen ist, wobei sich die beiden eingestanzten Schenkel (9) bezüglich der eingestanzten Linie (13) vorzugsweise leicht nach innen oder leicht nach außen erstrecken.

8. Getränkebehälter (1) nach einem der vorhergehenden Ansprüche, wobei die Einstanzung (3) durchgehend oder durch Verbindungsstege (10) unterbrochen ist oder durch eine Perforation gebildet ist.

9. Getränkebehälter (1) nach Anspruch 7, wobei die eingestanzte Linie (13) und die eingestanzten beiden Schenkel (9) durchgehend sind, also ohne Unterbrechung, oder wobei die eingestanzte Linie (13) und die eingestanzten beiden Schenkel (9) an ihren verbindenden Ecken durch Verbindungsstege (10) unterbrochen sind.

10. Getränkebehälter (1) nach einem der vorhergehenden Ansprüche, wobei sich die Einstanzung (3) im oberen Teil des nicht versiegelten Bereichs (7) zwischen der Verpackungsfolie (2) und der Verschlussfolie (12) befindet.

11. Getränkebehälter (1) nach einem der vorhergehenden Ansprüche, wobei an der Einstanzung (3) oder um die Einstanzung (3) herum eine Markierung vorgesehen ist, um es dem Konsumenten zu erleichtern, die Spitze des Trinkhalms an der richtigen Stelle in die Verpackungsfolie (2) einstechen zu können, wobei diese Markierung vorzugsweise eine farbige Markierung ist.

12. Getränkebehälter (1) nach einem der vorhergehenden Ansprüche, wobei die Einstanzung (3) in der Verpackungsfolie (2) des Getränkebehälters (1) mit Hilfe eines herkömmlichen Stanzwerkzeugs oder mit Hilfe eines Lasers bzw. Laserstrahls hergestellt wird.

13. Getränkebehälter (1) nach einem der vorhergehenden Ansprüche, wobei, wenn die Verpackungsfolie (2) aus mehreren Schichten besteht, die Einstanzung (3) mit Hilfe eines Laserstrahls in der äußeren Schicht und, optional, in der mittleren Schicht der Verpackungsfolie (2) hergestellt wird.

14. Getränkebehälter (1) nach einem der vorhergehenden Ansprüche, wobei, wenn die Verpackungsfolie (2) aus mehreren Schichten besteht, die äußere Schicht des Verpackungsfolie aus Polyethylenterephthalat (PET) besteht, und wobei, optional, die äußere Schicht aus PET, die mittlere Schicht aus Aluminium, und die innere Schicht aus Polyethylen besteht, und wobei, optional, alle Schichten aus Polypropylen unterschiedlichen Typs bestehen.
